# FASCICULE DE BREVET EUROPEEN

(11) **EP 2 909 542 B1**
(45) Date de publication et mention de la délivrance du brevet: **21.02.2018**
(21) Numéro de dépôt: 13779572.0
(22) Date de dépôt: 17.10.2013
(51) Int. Cl.: F24H 3/04

(54) **DISSIPATEUR THERMIQUE, MODULE CHAUFFANT ASSOCIÉ ET PROCÉDÉ D'ASSEMBLAGE CORRESPONDANT**
WÄRMEVERTEILER, ENTSPRECHENDES HEIZMODUL UND & xA;MONTAGEVERFAHREN DAFÜR
HEAT DISSIPATOR, ASSOCIATED HEATING MODULE AND ASSEMBLY METHOD THEREFOR

(30) Priorité: 19.10.2012 FR 1259983
(43) Date de publication de la demande: 26.08.2015
(73) Titulaire: Valeo Systemes Thermiques, 78320 Le Mesnil-Saint-Denis Cedex (FR)
(72) Inventeur: PIERRON, Frédéric, F-78322 Le Mesnil Saint-Denis cédex (FR); BERNARD, Yannick, F-78322 Le Mesnil Saint-Denis cédex (FR); AUDOYE, Jean-Baptiste, F-78322 Le Mesnil Saint-Denis cédex (FR); TELLIER, Laurent, F-78322 Le Mesnil Saint-Denis cédex (FR)
(74) Mandataire: Metz, Gaëlle
(86) Numéro de dépôt international: PCT/EP2013/071777
(87) Numéro de publication internationale: WO 2014/060546

(56) Documents cités:
- WO-A1-2008/122362
- GB-A- 1 519 036

## Description

L'invention concerne un dissipateur thermique d'un dispositif de chauffage électrique destiné à être traversé par un flux d'air à réchauffer. L'invention s'applique plus particulièrement aux appareils de chauffage et/ou climatisation pour véhicules automobiles. La présente invention concerne également le procédé d'assemblage d'un dispositif de chauffage électrique. Le document WO 2008 122 362 montre le préambule des revendications 1 et 16. De façon habituelle, le réchauffage de l'air destiné au chauffage de l'habitacle d'un véhicule automobile, ainsi qu'au désembuage et au dégivrage est assuré par passage d'un flux d'air à travers un échangeur thermique, plus précisément par un échange thermique entre le flux d'air et un liquide, en général le liquide de refroidissement du moteur.

Cependant, ce mode de chauffage peut s'avérer inadapté ou insuffisant pour garantir un chauffage rapide et efficace de l'habitacle et ainsi peut gêner le confort thermique dans l'habitacle du véhicule. De ce fait, une voie d'amélioration du confort pour les passagers est de chauffer rapidement l'air de l'habitacle, surtout lors de la saison hivernale.

Afin de répondre à ces exigences de confort, une solution connue consiste à adjoindre à l'échangeur thermique un dispositif de chauffage électrique, autrement appelé radiateur électrique.

Ce dispositif de chauffage électrique comporte des modules chauffants électriques disposés de manière à être exposés directement à l'air traversant le dispositif de chauffage électrique pour réaliser un appoint de chaleur quasiment immédiat.

Selon une solution connue, les modules chauffants sont réalisés sous la forme de des barreaux chauffants ; un barreau chauffant comprenant des éléments résistifs par exemple à coefficient de température positif (CTP), tels que des pierres CTP, des dissipateurs thermiques et des électrodes. On connaît par exemple, un module chauffant ou barreau chauffant comportant deux électrodes qui s'étendent longitudinalement, chacune enserrant un dissipateur thermique formé par exemple d'un ruban métallique plissé ou ondulé et venant en appui contre des éléments résistifs, tels que des pierres CTP.

Les électrodes permettent de répartir le courant électrique, fourni par une source d'alimentation électrique, vers les éléments résistifs.

La fonction de dissipateur thermique réalisée par le ruban ondulé consiste à échanger avec le flux d'air la chaleur produite par les éléments résistifs à effet CTP, de façon à chauffer le flux d'air traversant le dissipateur thermique.

Le dispositif de chauffage comporte généralement un cadre présentant des logements pour recevoir les modules chauffants comprenant les éléments résistifs, les dissipateurs thermiques et les électrodes.

De tels modules chauffants possèdent un inconvénient majeur : de par leur structure, ces modules chauffants sont coûteux. En effet, il comprennent au moins trois éléments : l'élément résistif, l'électrode et le dissipateur thermique, ainsi qu'un cadre support de tous ces éléments. Ces modules chauffants requièrent donc plusieurs composants ou matériaux, ce qui implique un coût important.

De plus, l'assemblage des éléments des modules chauffants ainsi que l'assemblage des modules chauffants dans le cadre peut s'avérer complexe.

L'invention a donc pour objectif de pallier ces inconvénients de l'art antérieur en proposant un dispositif de chauffage électrique simplifié en réduisant le nombre d'éléments afin d'abaisser le coût de fabrication du radiateur électrique.

L'invention a également pour objectif de permettre une simplification, voire une automatisation du procédé d'assemblage d'un tel dispositif de chauffage électrique ou radiateur électrique.

La présente invention apporte une solution à travers les revendications 1 et 16.

Un tel dissipateur thermique formant un bloc unitaire peut avoir une fonction de support des éléments chauffants. Un seul bloc dissipateur thermique permet de transférer la chaleur produite par les éléments chauffants vers le flux d'air à réchauffer. Le même dissipateur thermique assure cette fonction de dissipation thermique pour l'ensemble des éléments chauffants, et non plus un dissipateur thermique pour chaque rangée d'éléments chauffants comme dans certaines solutions de l'art antérieur.

Il n'est plus nécessaire non plus de prévoir un support des éléments chauffants et de dissipateurs thermiques.

De plus, la conception du module chauffant est simplifiée. En particulier, les éléments chauffants, tels que des éléments résistifs de type à coefficient de température positif, et les électrodes associées, sont directement reçues dans un logement du dissipateur thermique. Il n'est pas nécessaire de prévoir pour chaque structure chauffante un dissipateur thermique enserré par les électrodes et venant en appui contre les éléments résistifs, le tout devant être inséré dans un logement d'un cadre support.

Ledit dissipateur thermique peut en outre comporter une ou plusieurs caractéristiques suivantes, prises séparément ou en combinaison :
- ledit dissipateur est réalisé d'une seule pièce ; ce qui permet un gain en terme de fabrication et de coût,
- le dissipateur présente une face d'entrée du flux d'air et une face de sortie du flux d'air, et le logement présente au moins une ouverture ménagée sur la face de sortie du flux d'air dudit dissipateur ;
- le logement de réception présente une section transversale sensiblement en « U » ;
- l'élément chauffant est agencé en contact thermique et électrique avec le dissipateur et une électrode est disposée dans le logement en contact électrique avec l'élément chauffant ;
- ledit dissipateur comprend en outre une couche d'isolant électrique disposée dans le logement et destinée à fermer mécaniquement le logement, la couche d'isolant électrique est par exemple une couche de silicone ;
- le silicone isolant électrique est un conducteur thermique ;
- ledit dissipateur comprend au moins une zone de dissipation thermique distincte du logement de réception ;
- la zone de dissipation thermique présente des persiennes ;
- la zone de dissipation thermique comporte des ailettes de dissipation ;
- ledit dissipateur présente une alternance de zones de dissipation thermique et de logements de réception d'au moins un élément chauffant ;
- ledit dissipateur est réalisé sous la forme d'une plaque support.

L'invention concerne également un module chauffant d'un dispositif de chauffage électrique pour un appareil de chauffage et/ou climatisation pour véhicule automobile, comprenant au moins un élément chauffant et un dissipateur thermique configuré pour être traversé par le flux d'air et pour transmettre la chaleur de l'élément chauffant au flux d'air à réchauffer, caractérisé en ce que le dissipateur thermique est un bloc unitaire présentant au moins un logement de réception d'au moins un élément chauffant et formant un support dudit au moins un élément chauffant, le logement présentant au moins une ouverture ménagée sur une face dudit dissipateur destinée à être en contact avec le flux d'air.

Ledit module chauffant peut en outre comporter une ou plusieurs caractéristiques suivantes, prises séparément ou en combinaison :
- l'élément chauffant est un élément résistif ;
- ledit module chauffant comprend au moins une électrode en contact avec l'élément chauffant ;
- le dissipateur thermique reçoit dans un logement de réception au moins un élément chauffant agencé entre le dissipateur thermique et une plaque d'électrode ;
- ledit module chauffant comporte au moins une structure chauffante comprenant un nombre prédéfini d'éléments chauffants et deux plaques d'électrode de part et d'autre des éléments chauffants, et dans lequel une structure chauffante est reçue dans un logement de réception du dissipateur thermique.

L'invention concerne encore un procédé d'assemblage d'un module chauffant tel que défini précédemment, caractérisé en ce qu'il comprend les étapes suivantes :
- on réalise un dissipateur thermique sous la forme d'un bloc unitaire comprenant au moins un logement de réception d'au moins un élément chauffant et au moins une zone de dissipation thermique, le logement présentant au moins une ouverture ménagée sur une face dudit dissipateur destinée à être en contact avec un flux d'air traversant ledit dissipateur, et
- on agence au moins un élément chauffant dans un logement de réception associé du dissipateur thermique.

Ledit procédé peut en outre comporter une ou plusieurs caractéristiques suivantes, prises séparément ou en combinaison :
- le dissipateur thermique est réalisé d'une seule pièce à partir d'un matériau métallique, par emboutissage ou moulage ;
- on réalise des persiennes par pliage sur la zone de dissipation thermique ;
- on agence une plaque d'électrode sur ledit au moins un élément chauffant agencé dans un logement de réception du dissipateur thermique ;
- on agence une couche d'isolant électrique sur la plaque d'électrode et ledit au moins un élément chauffant agencés dans un logement de réception du dissipateur thermique, telle qu'une couche de silicone ; la couche de silicone assure donc à la fois une fonction d'isolant électrique et de maintien mécanique tout en contrôlant la dissipation thermique ;
- la couche d'isolant électrique est agencée sur une face de sortie du flux d'air dudit dissipateur ;
- ledit procédé comprend une étape préliminaire à l'étape d'agencement d'au moins un élément chauffant dans le logement de réception associé du dissipateur thermique, dans laquelle on dispose de la colle dans ledit au moins un logement du dissipateur thermique ;
- on réalise des ailettes de dissipation d'une seule pièce avec ledit dissipateur par moulage ;
- on assemble des ailettes de dissipation sur la zone de dissipation thermique, par brasage ou collage ;
- ledit procédé comprend les étapes suivantes : on assemble deux plaques d'électrodes de part et d'autre d'un nombre prédéterminé d'éléments chauffants, de manière à former une structure chauffante, et on insère la structure chauffante dans un logement associé du dissipateur thermique.

D'autres caractéristiques et avantages de l'invention apparaîtront plus clairement à la lecture de la description suivante, donnée à titre d'exemple illustratif et non limitatif, et des dessins annexés parmi lesquels :
- la figure 1 est une vue partielle schématique d'un module chauffant d'un dispositif de chauffage pour véhicule automobile, selon un premier mode de réalisation de la présente invention,
- la figure 2 est une vue de côté du module chauffant de la figure 1,
- la figure 3 est une vue en perspective du module chauffant de la figure 1,
- la figure 4a est une vue en coupe transversale d'un dissipateur thermique du module chauffant représenté en figure 1,
- la figure 4b est une vue en coupe transversale du dissipateur thermique de la figure 4a lors d'une étape de dépôt de colle dans des logements du dissipateur thermique,
- la figure 4c est une vue en coupe transversale du dissipateur thermique de la figure 4b lors d'une étape de positionnement d'éléments chauffants dans les logements du dissipateur thermique,
- la figure 4d est une vue en coupe transversale du dissipateur thermique de la figure 4c lors d'une étape de positionnement d'électrodes dans les logements du dissipateur thermique,
- la figure 4e est une vue de la figure 4d lors d'une étape de pressage,
- la figure 4f est une vue en coupe transversale du dissipateur thermique de la figure 4e lors d'une étape de dépôt d'une couche de maintien sur les éléments reçus dans les logements du dissipateur thermique,
- la figure 5 est une vue schématique d'un module chauffant selon un deuxième mode de réalisation de la présente invention,
- la figure 6 est une vue en coupe de côté du module chauffant de la figure 5,
- la figure 7 est une vue schématique d'un module chauffant selon un troisième mode de réalisation de la présente invention,
- la figure 8 est une vue en coupe de côté d'un dissipateur thermique du module chauffant de la figure 7,
- la figure 9 représente de façon schématique une structure chauffante du module chauffant de la figure 7,
- la figure 10a est une vue de face schématique représentant un dissipateur thermique du module chauffant de la figure 7 selon le troisième mode de réalisation, et
- la figure 10b est une vue schématique du module chauffant selon le troisième mode de réalisation lors d'une étape d'insertion de structures chauffantes dans des logements du dissipateur thermique de la figure 10a.

Dans ces figures, les éléments identiques portent les mêmes références.

Les éléments des figures 5 et 6 correspondant à un deuxième mode de réalisation des éléments des figures 1 à 4f, portent les mêmes références précédées de la centaine 1.

Les éléments des figures 7 à 10b correspondant à un troisième mode de réalisation des éléments des figures 1 à 4f, portent les mêmes références précédées de la centaine 2.

Dans un appareil de chauffage et/ou climatisation de véhicule automobile, le réchauffage de l'air, peut être assuré par un échangeur thermique, utilisant par exemple le liquide de refroidissement du moteur comme liquide caloporteur et/ou par un dispositif de chauffage électrique 1, autrement appelé radiateur électrique, représenté de façon schématique et partielle sur la figure 1.

Un tel dispositif de chauffage électrique 1 est agencé de façon à être traversé par le flux d'air à réchauffer.

Le dispositif de chauffage 1 comporte un module chauffant 3 ou plusieurs modules chauffants 3 identiques ou différents. Le dispositif de chauffage électrique 1 de la présente demande, traversé par un flux d'air, comprend donc au moins un module chauffant 3 selon l'un des modes de réalisation décrits par la suite.

Quel que soit le mode de réalisation décrit par la suite, le module chauffant 3 comprend au moins un élément chauffant 5 et un dissipateur thermique 7, 107, 207.

Plus précisément, un module chauffant 3 peut comporter au moins un élément résistif 5 de type à coefficient de température positif (CTP). Les éléments résistifs sont par exemple réalisés sous la forme de pierres CTP. L'élément résistif 5 peut être de forme parallélépipédique. De par sa forme, cet élément résistif 5 comprend deux grandes faces d'extrémité 5a, 5b opposées.

Et, le module chauffant 3 comporte un dissipateur thermique 7, 107, 207 commun pour l'ensemble des éléments résistifs 5. Le dissipateur thermique 7, 107, 207 permet de transmettre la chaleur des éléments chauffants 5 au flux d'air à réchauffer qui traverse le module chauffant 3.

Ce dissipateur thermique 7, 107, 207 est réalisé en un matériau métallique thermiquement conducteur. De plus, le matériau est électriquement conducteur. Ce matériau peut être en aluminium.

En outre, le dissipateur thermique 7, 107, 207 forme un support pour le ou les éléments chauffants 5, et l'ensemble des éléments du module chauffant 3 comme cela sera détaillé par la suite. Pour ce faire, le dissipateur thermique 7, 107, 207 est réalisé sous la forme d'un bloc unitaire qui présente au moins un logement de réception 9, 209 d'au moins un élément chauffant 5.

Selon un premier mode de réalisation illustré sur les figures 1 à 4f, le module chauffant 3 comporte plusieurs rangées d'éléments résistifs 5, à titre d'exemple illustratif trois rangées de trois pierres CTP 5, et un dissipateur thermique 7 réalisé d'une seule pièce.

Le dissipateur thermique 7 est par exemple réalisé sous la forme d'une plaque support déformée dans laquelle les déformations forment au moins un logement de réception des éléments résistifs, par exemple par emboutissage ou moulage. La plaque support formée par le dissipateur thermique 7 présente une forme générale sensiblement parallélépipédique. La longueur L et la largeur 1 sont définies de façon schématique sur la figure 1.

Le flux d'air à réchauffer traverse le module chauffant 3 selon une direction sensiblement perpendiculaire au plan P général défini par le dissipateur thermique 7. Ce dissipateur thermique 7 présente deux faces opposées d'entrée et de sortie d'air, selon la direction d'écoulement du flux d'air à réchauffer.

Le dissipateur thermique 7 est apte à recevoir au moins un élément chauffant 5, ici un élément résistif sous la forme de pierre CTP 5. Le dissipateur thermique 7 présente à cet effet au moins un logement de réception 9 d'un ou plusieurs éléments résistifs 5 et au moins une zone de dissipation thermique 11 pour dissiper la chaleur produite par les éléments résistifs 5 vers le flux d'air traversant le dissipateur thermique 7.

Selon l'exemple illustré, le dissipateur 7 est apte à recevoir trois éléments résistifs 5 dans un logement de réception 9 et présente trois logements de réception 9. Chaque logement 9 est donc dimensionné de manière à recevoir au moins un élément résistif 5 dans son entier, ici trois éléments résistifs 5 en entier.

Les éléments résistifs 5 sont agencés dans les logements 9 de manière à être exposés directement au flux d'air traversant le dissipateur thermique 7.

Les logements 9 présentent au moins une ouverture ménagée sur une face du dissipateur 7 destinée à être en contact avec le flux d'air traversant le dissipateur 7.

En particulier, l'ouverture est ménagée sur la face de sortie de flux d'air du dissipateur 7.

Le logement 9 est donc semi-ouvert ce qui permet de faciliter l'assemblage des éléments du module chauffant 3 au dissipateur 7, comme cela sera décrit par la suite.

Un logement de réception 9 est selon le premier mode de réalisation illustré réalisé avec une section transversale sensiblement en « U », comme cela est mieux visible sur la figure 2. Ce logement 9 s'étend et est continu dans le sens de la longueur L de la plaque support formée par le dissipateur thermique 7. De ce fait, un logement 9 et le ou les éléments résistifs 5 reçus dans le logement 9 s'étendent sensiblement perpendiculairement à la direction du flux d'air.

De plus, un logement 9 présente une surface pleine c'est-à-dire non ajourée, de sorte qu'il n'est pas traversé par le flux d'air à réchauffer.

Un logement 9 est prévu pour la fixation d'un ou plusieurs éléments résistifs 5. La fixation peut par exemple se faire par collage, à l'aide d'une colle 10 (cf figure 2) telle qu'une colle silicone.

Le ou les éléments résistifs 5 sont agencés en contact électrique et thermique avec le dissipateur thermique 7. Ce dernier est relié à la masse. Plus précisément, un élément résistif 5 est agencé dans un logement 9 associé avec une première face d'extrémité 5a en contact électrique et thermique avec le dissipateur thermique 7.

Par ailleurs, le dissipateur thermique 7 forme support pour les différents éléments du module chauffant 3.

Ainsi, selon ce premier mode de réalisation, un logement de réception 9 est également apte à recevoir une électrode 12. Cette électrode 12 est réalisée sous la forme d'une plaque s'étendant longitudinalement dans le sens de la longueur L du dissipateur thermique 7.

À une extrémité de l'électrode 12, la plaque d'électrode présente un terminal 12a de connexion à une source d'alimentation électrique (non représentée). Le terminal de connexion 12a forme une saillie par rapport au dissipateur thermique 7, dans le sens de la longueur L.

L'électrode 12 est agencée sur le ou les éléments résistifs 5 reçus dans le logement de réception 9 associé. Selon l'exemple illustré, une électrode 12 est agencée sur trois pierres CTP 5 dans un logement associé 9.

Comme dit précédemment, un élément résistif 5 présente deux grandes faces opposées 5a, 5b, avec une grande face 5a en contact électrique et thermique avec le dissipateur thermique 7, et l'autre grande face 5b d'un élément résistif 5 en contact électrique avec la plaque d'électrode 12. Ainsi, un élément résistif 5 est agencé entre d'une part le dissipateur thermique 7 et d'autre part une plaque d'électrode 12 associée.

Enfin, on peut prévoir une couche supplémentaire 13, notamment un dépôt de silicone, sur les éléments reçus dans un logement de réception 9 du dissipateur thermique 7. Cette couche supplémentaire 13 est prévue pour le maintien du contact entre la plaque d'électrode 12 et le ou les éléments résistifs 5 reçus dans le logement 9 associé ainsi que pour la protection des ces éléments. On garantit ainsi une certaine fiabilité et robustesse du module chauffant 3. Cette couche supplémentaire 13 est une couche d'isolant électrique, telle qu'une couche de silicone. Le silicone isolant électrique est conducteur thermique, de façon à participer au transfert thermique entre les éléments chauffants 5 et le flux d'air traversant le module chauffant 3.

Comme mentionné précédemment, le dissipateur thermique 7 comprend également au moins une zone de dissipation thermique 11.

La zone de dissipation thermique 11 est destinée à échanger de la chaleur avec le flux d'air traversant le module chauffant 3 et par conséquent traversant le dissipateur thermique 7. On entend par échanger de la chaleur avec le flux d'air le fait que le flux d'air traverse de part en part la zone de dissipation thermique 11 selon une direction sensiblement perpendiculaire au plan P défini par le dissipateur thermique 7 et ainsi augmente sa température au contact de cette zone de dissipation thermique 11.

Cette zone de dissipation thermique 11 présente une pluralité de persiennes 15, mieux visibles sur les figures 2 et 3.

Ces persiennes 15 sont par exemple réalisées par découpe et pliage.

Les persiennes 15 présentent une section transversale sensiblement en « U » et comportent chacune une grande face 15a sensiblement rectangulaire définissant la longueur de la persienne 15 et deux petites faces latérales 15b, 15c à une paroi plane 17 de la zone de dissipation thermique 11.

Les persiennes 15 sont contenues dans un plan sensiblement parallèle au plan P. On prévoit notamment des persiennes 15 espacées sur toute la zone de dissipation thermique 11 dans le sens de la longueur L du dissipateur thermique 7. Autrement dit, les persiennes 15 se succèdent dans le sens de la longueur L du dissipateur thermique 7.

Une zone de dissipation thermique 11 est donc distincte du logement de réception 9.

On entend par « distincte » le fait qu'un logement de réception 9 et une zone de dissipation thermique 11 soient de structures différentes. En effet, un logement 9 présente une surface pleine non ajourée et ainsi n'est pas traversé de part en part par le flux d'air à réchauffer, tandis que la zone de dissipation thermique 11 est ajourée et est ainsi traversée de part en part par le flux d'air à réchauffer.

La distinction entre un logement 9 et une zone de dissipation thermique 11 provient également du fait de leur fonctions différentes. En effet, un logement 9 est le site de fixation d'un ou des éléments résistifs 5 sur le dissipateur thermique 7 et permet de conduire la chaleur produite par les éléments résistifs 5 vers la zone de dissipation thermique 11, la zone de dissipation thermique 11 permet quant à elle de dissiper la chaleur produite par les éléments résistifs 5 vers le flux d'air traversant la zone de dissipation thermique 11.

Par ailleurs, le dissipateur thermique 7 peut comprendre une pluralité de logements 9 et de zones dissipatrices 11. Plus précisément, le dissipateur thermique 7 peut comprendre une alternance de logements 9 et de zones dissipatrices 11. Selon l'exemple illustré, le dissipateur thermique 7 comporte trois logements 9 et quatre zones dissipatrices 11 disposés en alternance. Cette alternance se fait selon la largeur 1 du dissipateur thermique 7. De cette manière, un logement 9 est adjacent à deux zones de dissipation thermique 11 destinées à échanger de la chaleur avec un flux d'air traversant le dissipateur thermique 7. Les logements 9 et les zones de dissipation thermique 11 du dissipateur thermique 7 sont contenues dans le même plan P.

Un tel dissipateur 7 formant support des éléments du module chauffant 3, forme donc un bloc unitaire. Les logements 9 et les zones de dissipation thermique 11 sont solidarisés au dissipateur thermique 7. L'ensemble des éléments du module chauffant 3 : le dissipateur thermique 7, les éléments résistifs 5, les électrodes 12, forme un bloc chauffant.

En référence aux figures 4a à 4f, on décrit un procédé d'assemblage d'un module chauffant 3 tel que décrit ci-dessus.

Lors d'une première étape (figure 4a), on réalise un dissipateur thermique 7 sous la forme d'un bloc unitaire tel que décrit précédemment.

Plus précisément, selon le premier mode de réalisation, on réalise d'une seule pièce le dissipateur thermique 7 à partir d'un matériau métallique. Ainsi, les logements 9 et les zones de dissipation thermique 11 sont réalisées d'une seule pièce avec le dissipateur thermique 7. On dispose ainsi d'une pièce monobloc réalisée par simple emboutissage ou par moulage.

Une étape de découpage peut permettre de découper le matériau aux dimensions souhaitées. Ensuite, on peut former, par exemple par emboutissage ou moulage, au moins un logement de réception 9 semi-ouvert, par exemple de section transversale sensiblement en « U », et au moins une zone de dissipation thermique 11 apte à être traversée de part en part par le flux d'air à réchauffer. Des persiennes 15 peuvent par exemple être réalisées par découpage et pliage au niveau de la ou des zones de dissipation thermique 11.

Lors d'une deuxième étape (figure 4b), on dispose de la colle 10, telle que de la colle silicone, au niveau des logements de réception 9 du dissipateur thermique 7.

Lors d'une troisième étape (figure 4c), on agence au moins un élément chauffant tel qu'un élément résistif 5 dans un logement 9 associé recouvert de colle 10. Les éléments résistifs 5 sont fixés dans les logements 9 associés du dissipateur thermique 7 par l'intermédiaire de la colle 10. La fixation d'un élément résistif 5 se fait de sorte qu'une première grande face 5a soit en contact avec le dissipateur thermique 7. L'ouverture d'un logement 9, par exemple au niveau de la face de sortie de flux d'air du dissipateur 7, facilite la disposition des éléments résistifs 5 dans le logement 9.

Lors d'une quatrième étape (figure 4d), on place une plaque d'électrode 12 sur le ou les éléments résistifs 5 reçus dans un logement 9. Cette plaque d'électrode 12 est placée sur la deuxième grande face 5b libre du ou des éléments résistifs 5 reçus dans le logement 9 associé. Les plaques d'électrodes 12 sont par exemple enduites au préalable de colle pour permettre la fixation aux éléments résistifs 5. L'agencement des plaques d'électrode 12 sur les éléments résistifs 5 reçus dans les logements 9 est simplifié du fait des logements semi-ouverts 9 avec leur ouverture au niveau d'une face, par exemple de sortie de flux d'air, du dissipateur thermique 7.

Le procédé peut ensuite comporter une étape de pressage (figure 4e) ainsi qu'une étape de chauffage de l'ensemble par exemple par passage dans un four. Cette étape permet notamment de durcir la colle utilisée pour la fixation des éléments résistifs 5 dans les logements 9 et aux électrodes 12.

Le procédé peut aussi comporter une étape de dépôt d'une couche supplémentaire 13 de maintien du contact entre les électrodes 12 et les éléments résistifs 5 associés dans un logement de réception 9 du dissipateur thermique 7. Cette couche supplémentaire 13 est une couche d'isolant électrique, telle qu'une couche de silicone conducteur thermique. Cette couche d'isolant électrique assure également le maintien mécanique des éléments reçus dans le logement 9 tout en permettant un contrôle de la dissipation thermique.

Enfin, on peut prévoir une étape de chauffage de l'ensemble ainsi assemblé par exemple par passage dans un four.

Ainsi, tous les éléments du module chauffant 3 ainsi obtenu sont définitivement fixés les uns aux autres en formant un bloc chauffant.

On a représenté sur les figures 5 et 6, un deuxième mode de réalisation dans lequel le dissipateur thermique 107 diffère du premier mode de réalisation.

En effet, selon ce deuxième mode de réalisation, le bloc dissipateur thermique 107 comporte une plaque support 119, par exemple réalisé en aluminium, et des ailettes de dissipation 121, par exemple réalisées en aluminium. L'ensemble peut être fixé par collage ou brasage formant ainsi un bloc unitaire.

Les ailettes de dissipations 121 sont agencées au niveau des zones de dissipation thermique 111 du dissipateur thermique 107.

De façon similaire au premier mode de réalisation les logements de réception 109 sont réalisés avec une section transversale en « U » et s'étendent dans le sens de la longueur L du dissipateur thermique 107.

Les éléments résistifs 5, les électrodes 12, et une éventuelle couche 13 d'isolant électrique conducteur thermique et de maintien mécanique, sont identiques au premier mode de réalisation.

De même, les étapes du procédé d'assemblage sont sensiblement les mêmes que pour le premier mode de réalisation.

La différence réside dans le phase d'obtention du bloc dissipateur thermique 107 comprenant des ailettes de dissipation 121.

Les ailettes de dissipation 121 peuvent être réalisées d'une seule pièce avec le dissipateur thermique 107 et les logements 109, par exemple par moulage.

En variante, les ailettes de dissipation 121 peuvent être brasées ou encore collées aux logements 109 pour former un dissipateur thermique 107 sous forme de bloc unitaire.

Enfin, un troisième mode de réalisation est représenté sur les figures 7 à 10b.

Selon ce troisième mode de réalisation, le bloc dissipateur thermique 207 présente une plaque support 219 comprenant des logements 209 et des ailettes de dissipation 221.

Ce troisième mode diffère des premier et deuxième modes de réalisation par le fait que les logements 209 présentent une forme sensiblement de tube et présentent une section transversale de forme sensiblement rectangulaire comme représenté à la figure 8. Bien entendu, les logements 209 peuvent présenter une ouverture ménagée sur une face du dissipateur thermique 207 destinée à être en contact avec le flux d'air, comme par exemple la face de sortie de flux d'air. Dans ce cas, les logements 209 sont réalisés sous la forme de tubes partiellement ouverts.

En outre, selon ce troisième mode de réalisation, des structures chauffantes 223 sont agencées dans les logements 209 associés du dissipateur thermique 207.

La forme des logements 209 est complémentaire de la forme des structures chauffantes 223.

En référence à la figure 9, une structure chauffante 223 comporte un nombre prédéfini d'éléments chauffants 5, notamment des éléments résistifs de type à coefficient de température positif par exemple réalisés sous la forme de pierres CTP 5 et deux électrodes 212 et 212'. Les deux électrodes sont agencées de part et d'autre des éléments résistifs 5, dans le sens de la largeur 1 du dissipateur thermique 207, une fois assemblés au dissipateur thermique 7, et s'étendent longitudinalement. L'électrode 212 est par exemple l'électrode positive et l'électrode 212' l'électrode négative.

Dans ce cas, les éléments résistifs 5 sont isolés électriquement du dissipateur thermique 207, à l'aide d'une enveloppe d'isolation 225. Cette enveloppe d'isolation 255 entoure les éléments chauffants 5 et les électrodes 212 et 212' associées pour les isoler du dissipateur thermique 207. L'enveloppe d'isolation 255 est par exemple réalisée en Kapton.

En référence aux figures 10a et 10b, on décrit un procédé d'assemblage d'un module chauffant 3 selon le troisième mode de réalisation tel que décrit ci-dessus.

Lors d'une première étape (figure 10a), on réalise un dissipateur thermique 207 sous la forme d'un bloc unitaire tel que décrit selon le troisième mode de réalisation.

Plus précisément, on réalise une plaque support 219 présentant des logements 209 en forme sensiblement de tube partiellement ouvert, et des zones de dissipation thermique 211 comportant des ailettes de dissipation 221. On utilise un même matériau, par exemple de l'aluminium, pour la plaque support 219 et les ailettes 221. L'ensemble peut être assemblé par collage ou brasage, ou en variante les ailettes 221 peuvent être réalisées dans le même moule que la plaque support 219 et les logements 209.

Lors d'une deuxième étape (figure 10b), on insère au moins une structure chauffante assemblée lors d'une étape préliminaire dans un logement 209 associé.

Lors de l'étape préliminaire d'assemblage d'une structure chauffante 223, telle qu'illustrée sur la figure 9, on assemble deux plaques d'électrodes 212 et 212', de part et d'autre d'un nombre prédéterminé d'éléments résistifs 5.

Lorsqu'une structure chauffante 223 est insérée dans un logement 209 associé du dissipateur thermique 207, par la gauche sur les figures 10a, 10b, la structure chauffante 223 est guidée en continu le long du logement 209 du par sa forme en tube.

On obtient ainsi un bloc chauffant, les éléments du module chauffant 3 : les éléments résistifs 5, les électrodes 212, 212', et l'enveloppe d'isolation 225, étant portés par le dissipateur thermique 207.

On comprend donc qu'un dissipateur thermique 7, 107, 207 selon l'un quelconque des modes de réalisation précédemment décrits, forme un bloc unitaire réalisé avantageusement d'un même matériau et de préférence en une seule pièce, et sert de support pour l'ensemble des éléments du module chauffant 3, notamment pour les éléments résistifs 5 et les électrodes associées 12, 212, 212'.

On réduit ainsi le nombre d'éléments du module chauffant, car le dissipateur thermique 7, 107, 207 cumule les fonctions :
- de support des éléments résistifs 5,
- de support des électrodes 12, 212, 212' et leurs terminaux pour la connexion électrique permettant le chauffage des éléments résistifs 5, ainsi que
- de transfert de la chaleur produite par ces éléments résistifs 5 vers le flux d'air à réchauffer traversant une ou plusieurs zones de dissipation thermique 11, 111, 211 du dissipateur thermique 7, 107, 207 qu'elles soient munies de persiennes 15 réalisées d'une seule pièce avec le dissipateur thermique 7, ou d'ailettes de dissipation 121, 221 réalisées d'une seule pièce avec le dissipateur thermique 107, 207 ou assemblées par brasage ou collage.

Le procédé d'assemblage d'un module chauffant 3 est ainsi simplifié car il nécessite moins d'étape, et peut être facilement automatisé.

## Revendications

1. Module chauffant d'un dispositif de chauffage électrique pour réchauffer un flux d'air traversant ledit module chauffant, ledit module chauffant (3) comprenant :
- au moins un élément chauffant (5), et
- un dissipateur thermique (7, 107, 207) configuré pour être traversé par le flux d'air et pour transmettre la chaleur de l'élément chauffant (5) au flux d'air à réchauffer, où le dissipateur thermique (7, 107, 207) présente au moins un logement de réception (9, 109, 209) d'au moins un élément chauffant (5), et forme un support dudit au moins un élément chauffant (5), le logement (9, 109, 209) présentant au moins une ouverture ménagée sur une face dudit dissipateur destinée à être en contact avec le flux d'air, **caractérisé en ce que** le dissipateur thermique (7, 107, 207) est un bloc unitaire.

2. Module chauffant selon la revendication 1, **caractérisé en ce que** le dissipateur thermique (7, 107, 207) est réalisé d'une seule pièce.

3. Module chauffant selon l'une des revendications 1 ou 2, **caractérisé en ce que** le dissipateur thermique (7, 107, 207) présente une face d'entrée du flux d'air et une face de sortie du flux d'air, et dans lequel le logement (9, 109, 209) présente au moins une ouverture ménagée sur la face de sortie du flux d'air dudit dissipateur (7, 107, 207).

4. Module chauffant selon l'une des revendications précédentes, dans lequel le logement de réception (9, 109) présente une section transversale sensiblement en « U ».

5. Module chauffant selon l'une quelconque des revendications précédentes, dans lequel l'élément chauffant (5) est agencé en contact thermique et électrique avec le dissipateur (7, 107, 207) et dans lequel une électrode (12) est disposée dans le logement (9, 109, 209) en contact électrique avec l'élément chauffant (5).

6. Module chauffant selon la revendication 5, caractérisé que le dissipateur thermique (7, 107, 207) comprend en outre une couche d'isolant électrique (13) disposée dans le logement (9, 109) et destinée à fermer mécaniquement le logement (9, 109).

7. Module chauffant selon l'une quelconque des revendications précédentes, caractérisé que le dissipateur thermique (7, 107, 207) comprend au moins une zone de dissipation thermique (11, 111, 211) distincte du logement de réception (9, 109, 209).

8. Module chauffant selon la revendication 7, dans lequel la zone de dissipation thermique (11) présente des persiennes (15).

9. Module chauffant selon la revendication 7, dans lequel la zone de dissipation thermique (111, 211) comporte des ailettes de dissipation (121, 221).

10. Module chauffant selon l'une quelconque des revendications 7 à 9, caractérisé que le dissipateur thermique (7, 107, 207) présente une alternance de zones de dissipation thermique (11, 111, 211) et de logements de réception (9, 109, 209) d'au moins un élément chauffant (5).

11. Module chauffant selon l'une quelconque des revendications précédentes, caractérisé que le dissipateur thermique (7, 107, 207) est réalisé sous la forme d'une plaque support. '

12. Module chauffant selon la revendication 1, dans lequel ledit au moins un élément chauffant (5) est un élément résistif.

13. Module chauffant selon l'une quelconque des revendications 1 ou 12, comprenant au moins une électrode (12, 212, 212') en contact avec ledit au moins un élément chauffant (5).

14. Module chauffant selon la revendication 13, dans lequel le dissipateur thermique (7, 107) reçoit dans un logement de réception (9, 109) au moins un élément chauffant (5) agencé entre le dissipateur thermique (7, 107) et une plaque d'électrode (12).

15. Module chauffant selon la revendication 13, comportant au moins une structure chauffante (223) comprenant un nombre prédéfini d'éléments chauffants (5) et deux plaques d'électrode (212, 212') de part et d'autre des éléments chauffants (5), et dans lequel une structure chauffante (223) est reçue dans un logement de réception (209) du dissipateur thermique (207).

16. Procédé d'assemblage d'un module chauffant pour un dispositif de chauffage électrique d'un flux d'air, **caractérisé en ce qu'**il comprend les étapes suivantes :
- on réalise un dissipateur thermique (7, 107, 207) sous la forme d'un bloc unitaire comprenant au moins un logement de réception (9, 109, 209) d'au moins un élément chauffant (5) et au moins une zone de dissipation thermique (11, 111, 211), le logement (9, 109, 209) présentant au moins une ouverture ménagée sur une face dudit dissipateur destinée à être en contact avec un flux d'air traversant ledit dissipateur, et
- on agence au moins un élément chauffant (5) dans un logement de réception (9, 109, 209) associé du dissipateur thermique.

17. Procédé selon la revendication 16, dans lequel le dissipateur thermique (7, 107, 207) est réalisé d'une seule pièce à partir d'un matériau métallique, par emboutissage ou moulage.

18. Procédé selon l'une des revendications 16 ou 17, dans lequel on réalise des persiennes (15) par pliage sur la zone de dissipation thermique (11).

19. Procédé selon l'une quelconque des revendications 16 à 18, dans lequel on agence une plaque d'électrode (12) sur ledit au moins un élément chauffant (5) agencé dans un logement de réception (9, 109) du dissipateur thermique (7, 107).

20. Procédé selon la revendication 19, dans lequel on agence une couche d'isolant électrique (13) sur la plaque d'électrode (12) et ledit au moins un élément chauffant (5) agencés dans un logement de réception (9, 109) du dissipateur thermique (7, 107), telle qu'une couche de silicone.

21. Procédé selon l'une quelconque des revendications 16 à 20, comprenant une étape préliminaire à l'étape d'agencement d'au moins un élément chauffant (5) dans le logement de réception (9, 109) associé du dissipateur thermique, dans laquelle on dispose de la colle (10) dans ledit au moins un logement du dissipateur thermique.

22. Procédé selon la revendication 17, dans lequel on réalise des ailettes de dissipation (121, 221) d'une seule pièce avec ledit dissipateur (107, 207) par moulage.

23. Procédé selon la revendication 16, dans lequel on assemble des ailettes de dissipation (121, 221) sur la zone de dissipation thermique (111, 211), par brasage ou collage.

24. Procédé selon l'une des revendications 16, 22 ou 23, **caractérisé en ce qu'**il comprend les étapes suivantes :
- on assemble deux plaques d'électrodes (212, 212') de part et d'autre d'un nombre prédéterminé d'éléments chauffants (5), de manière à former une structure chauffante (223), et on insère la structure chauffante (223) dans un logement associé (209) du dissipateur thermique (207).

## Patentansprüche

1. Heizmodul einer elektrischen Heizvorrichtung zur Erwärmung eines das Heizmodul durchquerenden Luftstroms, wobei das Heizmodul (3) enthält:
- mindestens ein Heizelement (5), und
- einen Wärmeableiter (7, 107, 207), der konfiguriert ist, vom Luftstrom durchquert zu werden und die Wärme des Heizelements (5) an den zu erwärmenden Luftstrom zu übertragen,
wobei der Wärmeableiter (7, 107, 207) mindestens einen Aufnahmesitz (9, 109, 209) mindestens eines Heizelements (5) aufweist und einen Träger des mindestens einen Heizelements (5) bildet, wobei der Sitz (9, 109, 209) mindestens eine an einer Seite des Ableiters ausgesparte Öffnung aufweist, die dazu bestimmt ist, mit dem Luftstrom in Kontakt zu sein, **dadurch gekennzeichnet, dass** der Wärmeableiter ein Einheitsblock ist.

2. Heizmodul nach Anspruch 1, **dadurch gekennzeichnet, dass** der Wärmeableiter (7, 107, 207) aus einem Stück hergestellt ist.

3. Heizmodul nach einem der Ansprüche 1 oder 2, **dadurch gekennzeichnet, dass** der Wärmeableiter (7, 107, 207) eine Eingangsseite des Luftstroms und eine Ausgangsseite des Luftstroms aufweist, und wobei der Sitz (9, 109, 209) mindestens eine an der Ausgangsseite des Luftstroms des Ableiters (7, 107, 207) ausgesparte Öffnung aufweist.

4. Heizmodul nach einem der vorhergehenden Ansprüche, wobei der Aufnahmesitz (9, 109) einen im Wesentlichen "U"-förmigen Querschnitt aufweist.

5. Heizmodul nach einem der vorhergehenden Ansprüche, wobei das Heizelement (5) in Wärme- und elektrischem Kontakt mit dem Ableiter (7, 107, 207) angeordnet ist, und wobei eine Elektrode (12) im Sitz (9, 109, 209) in elektrischem Kontakt mit dem Heizelement (5) angeordnet ist.

6. Heizmodul nach Anspruch 5, **dadurch gekennzeichnet, dass** der Wärmeableiter (7, 107, 207) außerdem eine Elektroisolatorschicht (13) enthält, die im Sitz (9, 109) angeordnet und dazu bestimmt ist, den Sitz (9, 109) mechanisch zu schließen.

7. Heizmodul nach einem der vorhergehenden Ansprüche, **dadurch gekennzeichnet, dass** der Wärmeableiter (7, 107, 207) mindestens eine Wärmeableitungszone (11, 111, 211) enthält, die sich vom Aufnahmesitz (9, 109, 209) unterscheidet.

8. Heizmodul nach Anspruch 7, wobei die Wärmeableitungszone (11) Lamellen (15) aufweist.

9. Heizmodul nach Anspruch 7, wobei die Wärmeableitungszone (111, 211) Ableitungsrippen (121, 221) aufweist.

10. Heizmodul nach einem der Ansprüche 7 bis 9, **dadurch gekennzeichnet, dass** der Wärmeableiter (7, 107, 207) eine Wechselfolge von Wärmeableitungszonen (11, 111, 211) und Aufnahmesitzen (9, 109, 209) mindestens eines Heizelements (5) aufweist.

11. Heizmodul nach einem der vorhergehenden Ansprüche, **dadurch gekennzeichnet, dass** der Wärmeableiter (7, 107, 207) in Form einer Trägerplatte hergestellt wird.

12. Heizmodul nach Anspruch 1, wobei das mindestens eine Heizelement (5) ein Widerstandselement ist.

13. Heizmodul nach einem der Ansprüche 1 oder 12, das mindestens eine Elektrode (12, 212, 212') in Kontakt mit dem mindestens einen Heizelement (5) enthält.

14. Heizmodul nach Anspruch 13, wobei der Wärmeableiter (7, 107) in einem Aufnahmesitz (9, 109) mindestens ein Heizelement (5) aufnimmt, das zwischen dem Wärmeableiter (7, 107) und einer Elektrodenplatte (12) angeordnet ist.

15. Heizmodul nach Anspruch 13, das mindestens eine Heizstruktur (223) aufweist, die eine vordefinierte Anzahl von Heizelementen (5) und zwei Elektrodenplatten (212, 212') zu beiden Seiten der Heizelemente (5) enthält, und wobei eine Heizstruktur (223) in einem Aufnahmesitz (209) des Wärmeableiters (207) aufgenommen wird.

16. Verfahren zum Zusammenbau eines Heizmoduls für eine elektrische Heizvorrichtung eines Luftstroms, **dadurch gekennzeichnet, dass** es die folgenden Schritte enthält:
- es wird ein Wärmeableiter (7, 107, 207) in Form eines Einheitsblocks hergestellt, der mindestens einen Aufnahmesitz (9, 109, 209) mindestens eines Heizelements (5) und mindestens eine Wärmeableitungszone (11, 111, 211) enthält, wobei der Sitz (9, 109, 209) mindestens eine Öffnung aufweist, die auf einer Seite des Ableiters ausgespart ist, die dazu bestimmt ist, mit einem den Ableiter durchquerenden Luftstrom in Kontakt zu sein, und
- es wird mindestens ein Heizelement (5) in einem zugeordneten Aufnahmesitz (9, 109, 209) des Wärmeableiters angeordnet.

17. Verfahren nach Anspruch 16, wobei der Wärmeableiter (7, 107, 207) ausgehend von einem metallischen Material durch Tiefziehen oder Formen aus einem Stück hergestellt wird.

18. Verfahren nach einem der Ansprüche 16 oder 17, wobei Lamellen (15) durch Falten in der Wärmeableitungszone (11) hergestellt werden.

19. Verfahren nach einem der Ansprüche 16 bis 18, wobei eine Elektrodenplatte (12) auf dem mindestens einen Heizelement (5) angeordnet wird, das in einem Aufnahmesitz (9, 109) des Wärmeableiters (7, 107) angeordnet ist.

20. Verfahren nach Anspruch 19, wobei eine Elektroisolatorschicht (13) auf der Elektrodenplatte (12) und dem mindestens einen Heizelement (5) angeordnet wird, die in einem Aufnahmesitz (9, 109) des Wärmeableiters (7, 107) angeordnet sind, wie eine Silikonschicht.

21. Verfahren nach einem der Ansprüche 16 bis 20, das einen vor dem Schritt des Anordnens mindestens eines Heizelements (5) im dem Wärmeableiter zugeordneten Aufnahmesitz (9, 109) liegenden Schritt enthält, in dem Klebstoff (10) in dem mindestens einen Sitz des Wärmeableiters angeordnet wird.

22. Verfahren nach Anspruch 17, wobei Ableitungsrippen (121, 221) aus einem Stück mit dem Ableiter (107, 207) durch Formen hergestellt werden.

23. Verfahren nach Anspruch 16, wobei Ableitungsrippen (121, 221) in der Wärmeableitungszone (111, 211) durch Löten oder Kleben angefügt werden.

24. Verfahren nach einem der Ansprüche 16, 22 oder 23, **dadurch gekennzeichnet, dass** es die folgenden Schritte enthält:
- es werden zwei Elektrodenplatten (212, 212') zu beiden Seiten einer vorbestimmten Anzahl von Heizelementen (5) angefügt, um eine Heizstruktur (223) zu formen, und die Heizstruktur (223) wird in einen zugeordneten Sitz (209) des Wärmeableiters (207) eingefügt.

## Claims

1. Heating module of an electric heating device for heating a flow of air passing through said heating module, said heating module (3) comprising:
- at least one heating element (5), and
- a heat dissipator (7, 107, 207) configured to be passed through by the flow of air and to transmit the heat from the heating element (5) to the flow of air to be heated,
where the heat dissipator (7, 107, 207) has at least one reception housing (9, 109, 209) for at least one heating element (5), and forms a support for said at least one heating element (5), the housing (9, 109, 209) having at least one opening formed on a face of said dissipator intended to be in contact with the flow of air, **characterized in that** the heat dissipator is a unitary block.

2. Heating module according to Claim 1, **characterized in that** the heat dissipator (7, 107, 207) is produced in a single piece.

3. Heating module according to either of Claims 1 and 2, **characterized in that** the heat dissipator (7, 107, 207) has an airflow inlet face and an airflow outlet face, and in which the housing (9, 109, 209) has at least one opening formed on the airflow outlet face of said dissipator (7, 107, 207).

4. Heating module according to one of the preceding claims, in which the reception housing (9, 109) has a substantially "U"-shaped transverse section.

5. Heating module according to any one of the preceding claims, in which the heating element (5) is arranged in thermal and electrical contact with the dissipator (7, 107, 207) and in which an electrode (12) is positioned in the housing (9, 109, 209) in electrical contact with the heating element (5).

6. Heating module according to Claim 5, **characterized in that** the heat dissipator (7, 107, 207) further comprises a layer of electrical insulation (13) positioned in the housing (9, 109) and intended to mechanically close the housing (9, 109).

7. Heating module according to any one of the preceding claims, **characterized in that** the heat dissipator (7, 107, 207) comprises at least one heat dissipation area (11, 111, 211) distinct from the reception housing (9, 109, 209).

8. Heating module according to Claim 7, in which the heat dissipation area (11) has louvers (15).

9. Heating module according to Claim 7, in which the heat dissipation area (111, 211) comprises dissipation fins (121, 221).

10. Heating module according to any one of Claims 7 to 9, **characterized in that** the heat dissipator (7, 107, 207) has an alternation of heat dissipation areas (11, 111, 211) and of reception housings (9, 109, 209) for at least one heating element (5).

11. Heating module according to any one of the preceding claims, **characterized in that** the heat dissipator (7, 107, 207) is produced in the form of a support plate.

12. Heating module according to Claim 1, in which at least one heating element (5) is a resistive element.

13. Heating module according to either of Claims 1 and 12, comprising at least one electrode (12, 212, 212') in contact with the heating element (5).

14. Heating module according to Claim 13, in which the heat dissipator (7, 107) receives, in a reception housing (9, 109), at least one heating element (5) arranged between the heat dissipator (7, 107) and an electrode plate (12).

15. Heating module according to Claim 13, comprising at least one heating structure (223) comprising a predefined number of heating elements (5) and two electrode plates (212, 212') on either side of the heating elements (5), and in which a heating structure (223) is received in a reception housing (209) of the heat dissipator (207).

16. Method for assembling a heating module for an electric heating device for a flow of air, **characterized in that** it comprises the following steps:
- a heat dissipator (7, 107, 207) is produced in the form of a unitary block comprising at least one reception housing (9, 109, 209) for at least one heating element (5) and at least one heat dissipation area (11, 111, 211), the housing (9, 109, 209) having at least one opening formed on a face of said dissipator intended to be in contact with a flow of air passing through said dissipator, and
- at least one heating element (5) is arranged in an associated reception housing (9, 109, 209) of the heat dissipator.

17. Method according to Claim 16, in which the heat dissipator (7, 107, 207) is produced in a single piece from a metal material by stamping or casting.

18. Method according to either of Claims 16 and 17, in which louvers (15) are produced by folding on the heat dissipation area (11).

19. Method according to any one of Claims 16 to 18, in which an electrode plate (12) is arranged on said at least one heating element (5) arranged in a reception housing (9, 109) of the heat dissipator (7, 107).

20. Method according to Claim 19, in which a layer of electrical insulation (13) is arranged on the electrode plate (12) and said at least one heating element (5) arranged in a reception housing (9, 109) of the heat dissipator (7, 107), such as a layer of silicone.

21. Method according to any one of Claims 16 to 20, comprising a step prior to the step of arrangement of at least one heating element (5) in the associated reception housing (9, 109) of the heat dissipator, in which bonding agent (10) is placed in said at least one housing of the heat dissipator.

22. Method according to Claim 17, in which dissipation fins (121, 221) are produced in a single piece with said dissipator (107, 207) by casting.

23. Method according to Claim 16, in which dissipation fins (121, 221) are assembled on the heat dissipation area (111, 211), by brazing or bonding.

24. Method according to one of Claims 16, 22, or 23, **characterized in that** it comprises the following steps:
- two electrode plates (212, 212') are assembled on either side of a predetermined number of heating elements (5), so as to form a heating structure (223), and the heating structure (223) is inserted into an associated housing (209) of the heat dissipator (207).
